# EUROPÄISCHE PATENTSCHRIFT

(11) **EP 3 963 161 B1**
(45) Veröffentlichungstag und Bekanntmachung des Hinweises auf die Patenterteilung: **28.06.2023**
(21) Anmeldenummer: 20742204.9
(22) Anmeldetag: 13.07.2020
(51) Int. Cl.: E05F 5/06, E05F 3/22, E05C 17/24

(54) **FÜHRUNGSSCHIENENBAUGRUPPE FÜR EINEN ÖFFNUNGSBEGRENZER, ÖFFNUNGSBEGRENZER MIT SOLCH EINER FÜHRUNGSSCHIENENBAUGRUPPE SOWIE FLÜGELANORDNUNG MIT SOLCH EINEM ÖFFNUNGSBEGRENZER**
GUIDE RAIL ASSEMBLY FOR AN OPENING LIMITER, OPENING LIMITER HAVING SUCH A GUIDE RAIL ASSEMBLY AND LEAF ARRANGEMENT HAVING SUCH AN OPENING LIMITER
UNITÉ DE RAILS DE GUIDAGE POUR UN LIMITEUR D'OUVERTURE, LIMITEUR D'OUVERTURE COMPRENANT UNE UNITÉ DE RAILS DE GUIDAGE DE CE TYPE, ET ENSEMBLE FORMANT BATTANT COMPRENANT UN TEL LIMITEUR D'OUVERTURE

(30) Priorität: 12.07.2019 DE 102019118974
(43) Veröffentlichungstag der Anmeldung: 09.03.2022
(73) Patentinhaber: MACO Technologie GmbH, 5020 Salzburg (AT)
(72) Erfinder: KONECZNY, Felix, 5026 Salzburg (AT)
(74) Vertreter: Manitz Finsterwald Patent- und Rechtsanwaltspartnerschaft mbB
(86) Internationale Anmeldenummer: PCT/EP2020/069727
(87) Internationale Veröffentlichungsnummer: WO 2021/009107

(56) Entgegenhaltungen:
- EP-A1- 3 489 445
- EP-A2- 2 674 557
- EP-A2- 2 674 558
- EP-A2- 2 674 559

## Beschreibung

Die vorliegende Erfindung betrifft eine Führungsschienenbaugruppe für einen Öffnungsbegrenzer für einen Flügel eines Fensters, einer Tür oder dergleichen. Ferner betrifft die Erfindung einen Öffnungsbegrenzer mit einer erfindungsgemäßen Führungsschienenbaugruppe sowie eine Flügelanordnung mit einem Flügel eines Fensters, einer Tür oder dergleichen und einem Blendrahmen, die mit einem erfindungsgemäßen Öffnungsbegrenzer ausgestattet ist.

EP 2 674 558 A2, EP 2 674 559 A2, EP 2 674 557 A2 und EP 3 489 445 A2 zeigen Beispiele für eine Führunqsschienenbauqruppe für einen Öffnunsberenzer.

Öffnungsbegrenzer sind Vorrichtungen bzw. Beschlagteile für Fenster, Fenstertüren, Türen oder dergleichen, mittels derer sich der Öffnungswinkel des Flügels des Fensters, der Fenstertür oder der Tür begrenzen lässt. Hierzu kann solch ein Öffnungsbegrenzer eine Führungsschiene aufweisen, die in einer Beschlagnut des Flügels oder des zugehörigen Blendrahmens montiert ist, wobei in der Führungsschiene ein mit einem ersten Ende eines Begrenzungsarms gelenkig gekoppelter Schlitten angeordnet ist, der durch die Führungsschiene verschiebbar zwischen einer ersten Position, die einer geschlossenen Position des Flügels entspricht, und einer zweiten Position verschiebbar geführt ist, die einer geöffneten Stellung des Flügels entspricht. Das zweite Ende des Begrenzungsarms ist dabei mit dem anderen Teil des Flügels und des Blendrahmens gelenkig verbunden, an dem die Führungsschiene nicht angeordnet ist. Ist also die Führungsschiene am Flügel montiert, so ist das zweite Ende des Begrenzungsarms am Blendrahmen angelenkt; ist hingegen die Führungsschiene am Blendrahmen montiert, so ist das zweite Ende des Begrenzungsarms am Flügel angelenkt.

Da der in der Führungsschiene verfahrbare Schlitten über den Begrenzungsarm mit dem Flügel oder dem Blendrahmen gekoppelt ist, wird der Schlitten in der Führungsschiene verschoben, wenn der Flügel verschwenkt wird.

Um den Öffnungswinkel des Flügels zu begrenzen, weist die Führungsschiene einen Endanschlag auf, an der der Schlitten anstößt, wenn der Flügel geöffnet wird, wodurch der maximale Öffnungswinkel der Tür in der gewünschten Weise begrenzt wird.

Prallt jedoch der Schlitten in der zuvor beschriebenen Art und Weise ungebremst an den Endanschlag an, so kann es unter Umständen zu einer unerwünschten Beschädigung des Öffnungsbegrenzers sowie weiterer Beschlagteile des Flügels kommen. Insbesondere dann, wenn beispielsweise der Flügel durch eine Windböe schwungvoll aufgestoßen wird, kann es vorkommen, dass der Schlitten mit voller Wucht an den Endanschlag prall, was zu einer Beschädigung des Öffnungsbegrenzers führen kann.

Um solch einer Beschädigung zuvorzukommen, kann eine reversibel und insbesondere elastisch verformbare Dämpfungseinheit zwischen dem Endanschlag und dem Schlitten vorgesehen sein, durch die verhindert werden kann, dass der Schlitten ungebremst auf den Endanschlag prallt. Vielmehr kann solch eine Dämpfungseinheit die kinetische Energie des Flügels absorbieren, so dass der Schlitten nicht ungebremst gegen den Endanschlag prallt.

Da jedoch der Schlitten jedes Mal dann, wenn der Flügel vollständig geöffnet wird, auf die Dämpfungseinheit trifft, kann sich die Dämpfungseinheit mit der Zeit verformen und/oder aufgrund ihrer Verformbarkeit ihre bestimmungsgemäße Ausrichtung in der Führungsschiene verändern, was letztendlich dazu führen kann, dass die Dämpfungseinheit aus der Führungsschiene herausfällt oder herausgedrückt wird, so dass der Schlitten ungebremst gegen den Endanschlag prallen kann, was die beschriebene Beschädigungsproblematik nach sich zieht.

Der Erfindung liegt daher die Aufgabe zugrunde, für eine dauerhaft ordnungsgemäße Dämpfungsfunktion eines Öffnungsbegrenzers für einen Flügel eines Fensters, einer Tür oder dergleichen zu sorgen.

Diese Aufgabe wird mit einer Führungsschienenbaugruppe mit den Merkmalen des Anspruchs 1 gelöst.

Die erfindungsgemäße Führungsschienenbaugruppe weist somit eine Führungsschiene auf, in der ein Schlitten angeordnet ist, der mit einem Ende eines Begrenzungsarms gekoppelt werden kann, dessen anderes Ende an einem Flügel oder an einem Blendrahmen angelenkt werden kann. Der Schlitten ist dabei durch die Führungsschiene verschiebbar zwischen einer ersten Position, die einer geschlossenen Stellung des Flügels entspricht, und einer zweiten Position verschiebbar geführt, die einer geöffneten Stellung des Flügels entspricht. Des Weiteren verfügt die Führungsschienenbaugruppe über einen Endanschlag, der in der Führungsschiene angeordnet ist und der eine Verschiebung des Schlittens über den Endanschlag hinaus verhindert, so dass der Verschiebeweg des Schlittens in Richtung seiner zweiten Position begrenzt ist. Des Weiteren umfasst die Führungsschienenbaugruppe in der Führungsschiene eine Dämpfungseinheit zwischen dem Endanschlag und dem Schlitten, welche erfindungsgemäß ein reversibel verformbares Dämpfungselement, welches insbesondere elastisch oder viskoelastisch sein kann, und zumindest ein verliersicher mit der Führungsschiene verbundenes Halteelement, durch das das Dämpfungselement verliersicher in der Führungsschiene gehalten ist.

Die Dämpfungseinheit weist somit zwei unterschiedliche Komponenten auf, nämlich das Dämpfungselement einerseits und das zumindest eine Halteelement andererseits, wobei diesen Komponenten unterschiedliche Funktionen zukommen: So dient das Dämpfungselement der Energieabsorption des Flügels, wenn der Schlitten beim Öffnen des Flügels mit dem Dämpfungselement in Anlage gelangt. Demgegenüber dient das zumindest Halteelement nicht der Energieabsorption, sondern der Sicherung des Dämpfungselements in der Führungsschiene, wenn sich dieses bestimmungsgemäß verformt. Bei dem Halteelement handelt es sich somit gewissermaßen um eine Art Sicherungsklammer, mittels derer sich das Dämpfungselement verliersicher in der Führungsschiene selbst dann halten lässt, wenn sich dieses aufgrund eines Anpralls des Schlittens an dem Dämpfungselement verformt. Da das Halteelement verschiebbar in der Führungsschiene geführt ist, behindert dieses nicht eine Verformung des Dämpfungselements, wenn dieses einen Aufprall durch den Schlitten erfährt.

Erfindungsgemäß ist es vorgesehen, dass das Dämpfungselement ein erstes und ein zweites Ende aufweist, zwischen denen es sich in Längsrichtung der Führungsschiene erstreckt, wobei die Dämpfungseinheit zwischen den beiden Enden des Dämpfungselements und zwar vorzugsweise etwa in der Mitte desselben ein Halteelement aufweist, das mit dem Dämpfungselement verbunden ist. Das Dämpfungselement bildet somit also beiderseits des im Wesentlichen mittig angeordneten Halteelements zwei Dämpfungsabschnitte aus, von denen der eine mit dem Endanschlag und der andere mit dem Schlitten in Anlage gelangt, wenn sich dieser seiner zweiten Position nähert. Das Dämpfungselement kann somit verhältnismäßig lang ausgebildet werden, ohne dass die Gefahr besteht, dass es verformungsbedingt aus der Führungsschiene herausgedrückt wird, da es durch das Halteelement in der Führungsschiene sicher gehalten wird.

Im Folgenden wird nun auf bevorzugte Ausführungsformen der Erfindung eingegangen. Weitere Ausführungsformen können sich auch aus den abhängigen Ansprüchen, der Figurenbeschreibung sowie den Zeichnungen ergeben.

So kann das Dämpfungselement gemäß einer Ausführungsform beispielsweise aus einem elastischen Kunststoffmaterial gefertigt sein und auch das Halteelement kann aus einem Kunststoffmaterial gefertigt sein, welches jedoch steifer ist, als das Kunststoffmaterial des Dämpfungselements. Beispielsweise kann das Dämpfungselement aus einem Polymermaterial wie beispielsweise Polyurethan gefertigt sein, wobei dieses Polymermaterial vorzugsweise aufgeschäumt sein kann. Als beispielhafte Materialien für das Dämpfungselement sei beispielsweise der Werkstoff Vulkollan^{®} der Covestro Gruppe oder der Werkstoff Cellasto^{®} von BASF angeführt. Demgegenüber kann für das Halteelement ein Kunststoffmaterial mit geringem Reibkoeffizienten wie beispielsweise PTFE oder dergleichen zum Einsatz kommen.

Um zu verhindern, dass eines oder beide Enden des Dämpfungselements aus der Führungsschiene herausgedrückt werden, wenn der Schlitten mit dem Dämpfungselement in Anlage gelangt, kann es gemäß einer weiteren Ausführungsform vorgesehen sein, dass die Dämpfungseinheit beiderseits der Mitte zwischen den beiden Enden des Dämpfungselements und vorzugsweise in der Nähe der beiden Enden des Dämpfungselements jeweils ein mit dem Dämpfungselement verbundenes Halteelement aufweist. Die beiden Enden des Dämpfungselements werden somit jeweils durch ein Halteelement daran gehindert, durch den Schlitten aus der Führungsschiene herausgedrückt zu werden, wodurch eine besonders zuverlässige Dämpfungsfunktion sichergestellt werden kann.

Um zu verhindern, dass sich das Dämpfungselement etwa in der Mitte zwischen seinen beiden Enden aus der Führungsschiene herauswölbt, wenn der Schlitten infolge des Öffnens eines Flügels auf das Dämpfungselement trifft, ist erfindungsgemäß zwischen den beiden Enden des Dämpfungselements und zwar vorzugsweise in der Mitte desselben ein mit dem Dämpfungselement verbundenes Halteelement vorgesehen sein, um so zu verhindern, dass sich das Dämpfungselement in der Mitte zwischen seinen beiden Enden aus der Führungsschiene herauswölben kann.

Es können somit mehrere Halteelemente, beispielsweise zwei, drei, vier oder noch mehr Halteelemente entlang des Dämpfungselements vorgesehen und mit demselben verbunden sein, um so das Dämpfungselement zuverlässig in der Führungsschiene zu halten. Das Dämpfungselement kann somit zugunsten seiner Dämpfungswirkung verhältnismäßig lang ausgebildet werden, ohne dass dabei die Gefahr besteht, dass es sich aus der Führungsschiene herauswölben bzw. aus der Führungsschiene herausgedrückt werden kann, wenn der Schlitten mit dem Dämpfungselement in Anlage gelangt.

Gemäß einer weiteren Ausführungsform kann die Führungsschiene im Querschnitt betrachtet im Wesentlichen die Gestalt eines C-Profils aufweisen. Dieses C-Profil kann sich von einem U-Profil insoweit unterscheiden, dass es zwei frei auskragende und in einer Ebene liegende Flansche aufweist, deren freie Enden zwischen einander einen sich in Längsrichtung der Führungsschiene erstreckenden Schlitz definieren, der durch die freien Enden der in Rede stehenden Flansche begrenzt wird. Durch diesen Schlitz ist der das Dämpfungselement aufnehmende Innenraum der Führungsschiene zugänglich, in dem das zumindest eine Halteelement durch die beiden Flansche verliersicher gehalten ist. Durch die den in Rede stehenden Schlitz definierenden Flansche der Führungsschiene wird das zumindest eine Halteelement somit im Innenraum der Führungsschiene verliersicher gehalten.

Gemäß einer anderen Ausführungsform kann das zumindest eine Halteelement im Querschnitt betrachtet einen im Wesentlichen U-förmigen Verbindungsabschnitt aufweisen, dessen Außenkontur im Wesentlichen komplementär auf die Innenkontur der Führungsschiene abgestimmt ist, so dass die Außenkontur des Verbindungsabschnitts der Innenkontur der Führungsschiene somit im Wesentlichen entspricht, um von dieser in Längsrichtung der Führungsschiene geführt zu werden. Die beiden Flansche der Führungsschiene hintergreifen dabei vom Innenraum der Führungsschiene aus betrachtet den Verbindungsabschnitt teilweise, so dass sich das Halteelement und damit die Dämpfungseinheit nicht aus der Führungsschiene lösen kann. Vorzugsweise kann es dabei vorgesehen sein, dass die beiden Flansche mit ihren freien Enden in entsprechende Aufnahmenuten eingreifen, die an dem Halteelement ausgebildet sind.

Um für eine besonders zuverlässige Führung der Dämpfungseinheit in Längsrichtung der Führungsschiene zu sorgen, kann es gemäß einer weiteren Ausführungsform vorgesehen sein, dass das zumindest eine Halteelement einen Führungsabschnitt aufweist, der sich durch den Schlitz der Führungsschiene nach außen erstreckt und dessen Breite im Wesentlichen der Breite des Schlitzes entspricht bzw. dessen Breite geringfügig kleiner als die Breite des Schlitzes ist. Das Halteelement ist somit mittels des in Rede stehenden Führungsabschnitts in dem Schlitz geführt.

Gemäß einer bevorzugten Ausführungsform kann es dabei vorgesehen sein, dass der in Rede stehende Führungsabschnitt die beiden Flansche der Führungsschiene vom Innenraum derselben aus betrachtet hintergreift. Der Führungsabschnitt kann dabei zusammen mit dem Verbindungsabschnitt des Halteelements entsprechende Aufnahmenuten für die beiden Flansche der Führungsschiene bilden, wodurch besonders zuverlässig verhindert werden kann, dass sich das Halteelement aus der Führungsschiene löst.

Gemäß noch einer weiteren Ausführungsform kann es vorgesehen sein, dass jeder der Flansche der Führungsschiene eine Außenfläche aufweist, die derart geneigt ist, dass sich der jeweilige Flansch in Richtung seines freien Endes hin verjüngt. Hierbei kann jener Abschnitt des Führungsabschnitts, mit dem dieser den jeweiligen Flansch hintergreift, eine parallel zu der Außenfläche des jeweiligen Flansches verlaufende Führungsfläche aufweisen, sodass der Führungsabschnitt im Querschnitt betrachtet eine im Wesentlichen schwalbenschwanzförmige Gestalt aufweist. Hierdurch gelingt es, dass das Halteelement und insbesondere dessen Führungsabschnitt nicht über die äußere Kontur der Führungsschiene übersteht, was andernfalls dazu führen könnte, dass die freie Beweglichkeit des Halteelements in Längsrichtung der Schiene durch angrenzende Bauteile wie beispielsweise einen Flügel oder einen Blendrahmen beeinträchtigt wird.

Um das zumindest eine Halteelement an dem Dämpfungselement sichern zu können, kann es gemäß einer weiteren Ausführungsform vorgesehen sein, dass das Dämpfungselement für jedes Halteelement einen eingebuchteten Abschnitt aufweist, der im Vergleich zu den Dämpfungsabschnitten zwischen diesen eingebuchteten Abschnitten einen reduzierten Querschnitt aufweist, der in das Halteelement und insbesondere in dessen U-förmigen Verbindungsabschnitt eingepasst ist. Weist der Verbindungsabschnitt des Halteelements im Querschnitt betrachtet beispielsweise eine U-förmige oder gabelartige Gestalt auf, so kann dieser Verbindungsabschnitt den in Rede stehenden eingebuchteten Abschnitt mit reduziertem Querschnitt derart aufnehmen, dass der Verbindungsabschnitt mit den benachbarten Dämpfungsabschnitten des Dämpfungselements im Wesentlichen bündig ist.

Gemäß einem weiteren Aspekt der vorliegenden Erfindung wird ein Öffnungsbegrenzer geschaffen, welcher eine Führungsschienenbaugruppe umfasst, wie sie zuvor beschrieben wurde, wobei der Schlitten mit einem ersten Ende eines Begrenzungsarms gelenkig verbunden ist, dessen zweites Ende sich mit einem Flügel eines Fensters, einer Tür oder dergleichen oder einem Blendrahmen gelenkig verbinden lässt.

Gemäß noch einem weiteren Aspekt der vorliegenden Erfindung wird eine Flügelanordnung mit einem Flügel eines Fensters, einer Tür oder dergleichen und einem Blendrahmen geschaffen, bezüglich dessen der Flügel verschwenkbar ist, wobei diese Flügelanordnung den zuvor beschriebenen Öffnungsbegrenzer umfasst, dessen Führungsschiene in einer Beschlagnut des Flügels oder des Blendrahmens angeordnet ist, wobei das zweite Ende des Begrenzungsarms mit jenem Teil der Flügelanordnung gelenkig verbunden ist, an dem die Führungsschiene nicht angeordnet ist.

Im Folgenden wird die Erfindung nun rein exemplarisch unter Bezugnahme auf die Zeichnungen beschrieben, in denen:
- Fig. 1: eine Untersicht einer mit einem erfindungsgemäßen Öffnungsbegrenzer ausgestatteten Flügelanordnung in einer teilweise geöffneten Stellung zeigt;
- Fig. 2: die Flügelanordnung der Fig. 1 mit maximal geöffnetem Flügel zeigt;
- Fig. 3: eine perspektivische Darstellung einer Ausführungsform einer erfindungsgemäßen Führungsschienenbaugruppe einschließlich eines Begrenzungsarms zeigt;
- Fig. 4: eine perspektivische und etwas vergrößerte Darstellung der in der Fig. 3 erkennbaren Dämpfungseinheit zeigt;
- Fig. 5: eine perspektivische Explosionsdarstellung der Dämpfungseinheit der Fig. 4 zeigt; und
- Fig. 6: einen Querschnitt durch die Führungsschiene und die davon aufgenommene Dämpfungseinheit im Bereich eines Halteelements zeigt.

Die Fig. 1 und 2 zeigen eine erfindungsgemäße Flügelanordnung 10, deren nur schematisch angedeuteter Flügel 12 sich in der Fig. 1 in einer gegenüber dem Blendrahmen 14 (ebenfalls nur schematisch angedeutet) der Flügelanordnung 10 teilweise geöffneten Stellung befindet. Demgegenüber zeigt die Fig. 2 die Flügelanordnung 10 bei vollständig geöffnetem Flügel 12, bei dem es sich beispielsweise um ein gegenüber dem Blendrahmen 14 verschwenkbares Fenster oder um eine gegenüber dem Blendrahmen 14 verschwenkbare Tür oder Fenstertür handeln kann.

Bei der hier dargestellten Ausführungsform ist die Führungsschiene 22 des Öffnungsbegrenzers 20 in einer Beschlagnut an der Unterseite des Flügels 12 angeordnet und montiert, wohingegen das zweite Ende des Begrenzungsarms 24 gelenkig mit dem Blendrahmen 14 verbunden ist. Gleichermaßen könnte jedoch auch die Führungsschiene 22 an dem Blendrahmen 14 angeordnet und das zweite Ende des Begrenzungsarms 24 gelenkig mit dem Flügel 12 verbunden sein.

Die Führungsschiene 22 weist ein im Wesentlichen C-förmiges Querschnittsprofil auf (siehe hierzu insbesondere die Fig. 6), welches einen Innenraum 40 definiert, in dem ein Schlitten 26 angeordnet ist, der durch die Führungsschiene 22 verschiebbar zwischen einer ersten Position, die einer geschlossenen Stellung des Flügels 12 entspricht, und einer zweiten Position verschiebbar geführt ist, die einer geöffneten Stellung des Flügels entspricht, wie sie in der Fig. 2 dargestellt ist.

An beiden Enden der Führungsschiene 22 ist in derselben ein Endanschlag 28 angeordnet und fest mit der Führungsschiene 22 verbunden, der eine Verschiebung des Schlittens 26 über den jeweiligen Endanschlag 28 hinaus verhindert. Wird daher der Flügel 12 ausgehend aus seiner geschlossenen Stellung über die Zwischenstellung der Fig. 1 hinaus in seine vollkommen geöffnete Stellung gemäß Fig. 2 verschwenkt, so wird der Schlitten 26 aufgrund der Tatsache, dass dieser mit dem ersten Ende des Begrenzungsarms 24 gelenkig verbunden ist, aus seiner ersten Position, die der geschlossenen Stellung des Flügels 12 entspricht, in seine zweite Position verschoben, die der geöffneten Stellung des Flügels 12 entspricht. Hierbei stößt der Schlitten 26 auf eine reversibel verformbare Dämpfungseinheit 30, welche in dem Innenraum 40 der Führungsschiene 22 zwischen dem Endanschlag 28, der der zweiten Position des Schlittens 26 zugeordnet ist, und dem Schlitten 26 angeordnet ist. Der Schlitten 26 prallt somit nicht direkt gegen den in Rede stehenden Endanschlag 28, was auf Dauer zu einer Beschädigung des Öffnungsbegrenzers 20 führen könnte; vielmehr gelangt der Schlitten 26 mit der Dämpfungseinheit 30 in Anlage, die zwischen dem Schlitten 26 und dem Endanschlag 28 angeordnet ist, so dass die kinetische Energie des Flügels 12 durch die Dämpfungseinheit 30 zumindest teilweise absorbiert wird.

Der Vollständigkeit halber sei an dieser Stelle erwähnt, dass in der Fig. 2 der Schlitten 26 vom ersten Ende des Begrenzungsarms 24 gelöst und ein Stück weit in Richtung seiner ersten Position verschoben wurde, um so besser erkennbar zu sein.

Im Folgenden wird nun unter Bezugnahme auf die Fig. 4 und 5 genauer auf den Aufbau der erfindungsgemäßen Dämpfungseinheit 30 eingegangen. Grundsätzlich handelt es sich bei der erfindungsgemäßen Dämpfungseinheit 30 nicht um einen einstückigen Körper; vielmehr besteht die Dämpfungseinheit 30 aus zwei unterschiedlichen Bestandteilen, nämlich zum einen aus einem reversibel verformbaren Dämpfungselement 32 und zum anderen aus zumindest einem oder mehreren Halteelementen 34, welche mit dem Dämpfungselement 32 lösbar oder unlösbar verbunden sein können. Bei der hier dargestellten Dämpfungseinheit 30 sind insgesamt drei Halteelemente 34 vorgesehen, welche mit dem Dämpfungselement 32 verbunden sind, wie dies nachfolgend noch genauer erläutert wird.

Grundsätzlich handelt es sich bei dem Dämpfungselement 32 um einen langgestreckten bzw. länglichen Körper aus einem elastischen oder viskoelastischen Kunststoffmaterial, wie beispielsweise aus einem aufgeschäumten Polymermaterial (bspw. Vulkollan^{®} der Covestro Gruppe oder Cellasto^{®} von BASF), das zur Aufnahme jedes Halteelements 34 einen eingebuchteten oder eingeschnürten Abschnitt 50 aufweist. Diese eingebuchteten Abschnitte 50 weisen im Vergleich zu den dazwischenliegenden oder angrenzenden Dämpfungsabschnitten 52 einen reduzierten Querschnitt auf, so dass im Bereich dieser eingebuchteten Abschnitte 50 die einzelnen Halteelemente 34 eingepasst werden können, ohne dass diese Elemente 34 seitlich über die Kontur der Dämpfungsabschnitte 52 überstehen, siehe hierzu die Fig. 4. Die Halteelemente 34 sind aus einem steiferen Material als das Dämpfungselement 32 ausgebildet und können beispielsweise aus PTFE gefertigt sein.

Die Halteelemente 34 weisen einen im Wesentlichen U-förmigen Verbindungsabschnitt 42 auf (siehe hierzu die Fig. 5 und 6), welcher so geformt ist, dass dessen Außenkontur im Wesentlichen der Innenkontur der Führungsschiene 22 entspricht, um von dieser geführt werden zu können, siehe hierzu die Fig. 6. Die Außenkontur des U-förmigen Verbindungsabschnitts 42 ist also komplementär auf die Innenkontur der Führungsschiene 22 abgestimmt, so dass die Halteelemente 34 entlang der Führungsschiene 22 entlanggleiten können, was durch die Ausbildung der Halteelemente 34 aus reibungsarmem PTFE begünstigt wird.

An seinem geschlossenen Ende geht der U-förmige Verbindungsabschnitt 42 der Halteelemente 34 jeweils in einen Führungsabschnitt 46 einstückig über, wobei in dem Führungsabschnitt 46 zwei einander gegenüberliegende Aufnahmenuten 34 ausgebildet sind, in die die beiden Flansche 36 der Führungsschiene 22 eingreifen. Die in Rede stehenden Flansche 36 definieren zwischen ihren freien Enden einen sich in Längsrichtung der Führungsschiene erstreckenden Schlitz 38, durch den sich das Halteelement 34 vom Innenraum 40 der Führungsschiene 22 nach außen erstreckt. Der Führungsabschnitt 46 weist dabei im Bereich des in Rede stehenden Schlitzes 38 eine Breite auf, die im Wesentlichen der Breite des Schlitzes 38 entspricht. Dadurch, dass die Flansche 36 der Führungsschiene 22 in die beiderseits der Halteelemente 34 ausgebildeten Aufnahmenuten 44 eingreifen und somit den Verbindungsabschnitt 42 vom Innenraum 46 der Führungsschiene 22 aus betrachtet hintergreifen, sind die Halteelemente 34 und damit auch die Dämpfungseinheit 30 in ihrer Gesamtheit verliersicher in der Führungsschiene 22 gehalten. Das Dämpfungselement 32 ist somit mittels der Halteelemente 34 verliersicher in der Führungsschiene 22 gehalten.

Wie den Fig. 4 bis 6 des Weiteren entnommen werden kann, weist der Führungsabschnitt 46 im Querschnitt betrachtet eine im Wesentlichen schwalbenschwanzförmige Gestalt auf, die so auf die Gestalt der Führungsschiene 22 und insbesondere auf die Gestalt der beiden Flansche 36 der Führungsschiene 22 abgestimmt ist, dass die beiden Flansche 36 vom Innenraum 40 der Führungsschiene 22 aus betrachtet von dem Führungsabschnitt 46 hintergriffen werden.

Bei der konkret dargestellten Ausführungsform weist jeder der Flansche 36 der Führungsschiene 22 eine Außenfläche 48 auf, welche derart geneigt ist, dass sich der jeweilige Flansch 36 in Richtung seines freien Endes hin verjüngt. Aufgrund der schwalbenschwanzförmigen Gestalt des Führungsabschnitts 46 weist dieser somit eine parallel zu der Außenfläche 48 des jeweiligen Flansches 36 verlaufende Führungsfläche 54 auf, wodurch nicht nur eine besonders zuverlässige Führung der Halteelemente 34 entlang der Flansche 36, sondern insbesondere auch sichergestellt werden kann, dass die Halteelemente 34 mit ihren Führungsabschnitten 46 nicht über die äußere Kontur der Führungsschiene 22 überstehen.

Wird nun das Dämpfungselement 32 infolge eines Aufpralls des Schlittens 26 in Längsrichtung der Führungsschiene 22 komprimiert, so wird diese Komprimierung des Dämpfungselements 32 durch die Halteelemente 34 nicht beeinträchtigt, da die Halteelemente 34 infolge einer Komprimierung des Dämpfungselements 32 in Längsrichtung der Führungsschiene 22 verschoben werden können.

Vielmehr sorgen die Halteelemente 34 bei einer Komprimierung des Dämpfungselements 32 dafür, dass dieses nicht aus dem Innenraum 40 der Führungsschiene 22 herausgedrückt werden kann. Dies wird besonders zuverlässig dadurch verhindert, dass bei der hier dargestellten Ausführungsform das Dämpfungselement 32 mittels dreier Halteelemente 34 in der Führungsschiene 22 gesichert ist: Durch das mittlere Halteelemente 34 wird dabei verhindert, dass das Dämpfungselement 32 in der Mitte nicht nach außen knicken bzw. wölben kann, wohingegen durch die beiden anderen Halteelemente 34, die in der Nähe der beiden Enden des Dämpfungselements 42 angeordnet sind, verhindert werden kann, dass die beiden Enden des Dämpfungselements 32 sich nicht aus dem Innenraum 40 der Führungsschiene 22 nach außen wölben, wenn die Dämpfungseinheit 30 in ihrer Gesamtheit infolge eines Aufpralls durch den Schlitten 26 komprimiert wird.

### Bezugszeichenliste

- 10: Flügelanordnung
- 12: Flügel
- 14: Blendrahmen
- 16: Führungsschienenbaugruppe
- 20: Öffnungsbegrenzer
- 22: Führungsschiene
- 24: Begrenzungsarm
- 26: Schlitten
- 28: Endanschlag
- 30: Dämpfungseinheit
- 32: Dämpfungselement
- 34: Halteelement
- 36: Flansche von 22
- 38: Schlitz, definiert von 36
- 40: Innenraum von 22
- 42: Verbindungsabschnitt von 34
- 44: Aufnahmenuten an 34
- 46: Führungsabschnitt von 34
- 48: Außenfläche von 36
- 50: eingebuchteter Abschnitt bzw. Abschnitt mit reduziertem Querschnitt
- 52: Dämpfungsabschnitt von 32
- 54: Führungsfläche

## Patentansprüche

1. Führungsschienenbaugruppe (16) für einen Öffnungsbegrenzer (20) für einen Flügel (12) eines Fensters, einer Tür oder dergleichen, mit:
einer Führungsschiene (22), in der ein mit einem Begrenzungsarm (24) gelenkig koppelbarer Schlitten (26) der Führungsschienenbaugruppe (16) angeordnet ist, der durch die Führungsschiene (22) verschiebbar zwischen einer ersten Position, die einer geschlossenen Stellung des Flügels (12) entspricht, und einer zweiten Position verschiebbar geführt ist, die einer geöffneten Stellung des Flügels (12) entspricht,
einem Endanschlag (28), der eine Verschiebung des Schlittens (26) über den Endanschlags (28) hinaus verhindert, und
einer reversibel verformbaren Dämpfungseinheit (30) zwischen dem Endanschlag (28) und dem Schlitten (26);
wobei die Dämpfungseinheit (30) ein reversibel verformbares Dämpfungselement (32) und zumindest ein verliersicher mit der Führungsschiene (22) verbundenes Halteelement (34) umfasst, durch das das Dämpfungselement (32) verliersicher in der Führungsschiene gehalten ist;
**dadurch gekennzeichnet, dass**
das Dämpfungselement (32) ein erstes und ein zweites Ende aufweist, zwischen denen es sich in Längsrichtung der Führungsschiene (22) erstreckt, wobei die Dämpfungseinheit (30) zwischen den beiden Enden des Dämpfungselements (32), vorzugsweise etwa in der Mitte desselben,
das mindestens eine mit dem Dämpfungselement (32) verbundene Halteelement (34) aufweist.

2. Führungsschienenbaugruppe (16) nach Anspruch 1,
**dadurch gekennzeichnet,**
**dass** das zumindest eine Halteelement (34) verschiebbar in der Führungsschiene (22) geführt ist

3. Führungsschienenbaugruppe (16) nach einem der vorstehenden Ansprüche,
**dadurch gekennzeichnet,**
**dass** die Dämpfungseinheit (30) beiderseits der Mitte zwischen den beiden Enden des Dämpfungselements (32), vorzugsweise in der Nähe der beiden Enden desselben, jeweils eines der mit dem Dämpfungselement (32) verbundenen Halteelemente (34) aufweist.

4. Führungsschienenbaugruppe (16) nach einem der vorstehenden Ansprüche,
**dadurch gekennzeichnet,**
**dass** die Führungsschiene (22) im Querschnitt betrachtet im Wesentlichen die Gestalt eines C-Profils mit zwei frei auskragenden Flanschen (36) aufweist, wobei die freien Enden dieser Flansche (36) einen sich in Längsrichtung der Führungsschiene (22) erstreckenden Schlitz (38) definieren, wobei das zumindest eine Halteelement (34) durch die beiden Flansche (36) verliersicher in einem Innenraum (4) der Führungsschiene (22) gehalten ist.

5. Führungsschienenbaugruppe (16) nach Anspruch 4,
**dadurch gekennzeichnet,**
**dass** das zumindest eine Halteelement (34) im Querschnitts betrachtet einen im Wesentlichen U-förmigen Verbindungsabschnitt (42) aufweist, dessen Außenkontur im Wesentlichen der Innenkontur der Führungsschiene (22) entspricht, um von dieser geführt zu werden, wobei die beiden Flansche (36) der Führungsschiene (22) den Verbindungsabschnitt hintergreifen, und
wobei es vorzugsweise vorgesehen ist, dass die beiden Flansche (36) in entsprechende Aufnahmenuten (44) eingreifen, die an dem Halteelement (34) ausgebildet sind.

6. Führungsschienenbaugruppe (16) nach einem der Ansprüche 4 oder 5,
**dadurch gekennzeichnet,**
**dass** das zumindest eine Halteelement (34) einen Führungsabschnitt (46) aufweist, der sich durch den Schlitz (38) der Führungsschiene (22) nach außen erstreckt und dessen Breite im Wesentlichen der Breite des Schlitzes (38) entspricht,
wobei es vorzugsweise vorgesehen ist, dass der Führungsabschnitt (46) die beiden Flansche der Führungsschiene (22) hintergreift.

7. Führungsschienenbaugruppe (16) nach Anspruch 6,
**dadurch gekennzeichnet,**
**dass** jeder der Flansche (36) eine Außenfläche (48) aufweist, die derart geneigt ist, dass sich der Flansch (36) in Richtung seines freien Endes hin verjüngt, wobei der Abschnitt des Führungsabschnitts (46), mit dem dieser den jeweiligen Flansch (36) hintergreift, eine parallel zu der Außenfläche (48) des jeweiligen Flansches (36) verlaufende Führungsfläche (54) aufweist.

8. Führungsschienenbaugruppe (16) nach einem der vorstehenden Ansprüche,
**dadurch gekennzeichnet,**
**dass** das Dämpfungselement (32) für jedes Halteelement (34) einen eingebuchteten Abschnitt (50) aufweist, der in das Halteelement (34) eingepasst ist.

9. Führungsschienenbaugruppe (16) nach einem der vorstehenden Ansprüche,
**dadurch gekennzeichnet,**
**dass** das Dämpfungselement (32) aus einem elastischen Kunststoffmaterial gefertigt ist, wobei das Halteelement (34) aus einem Kunststoffmaterial gefertigt ist, das steifer ist als das Kunststoffmaterial des Dämpfungselements (32).

10. Führungsschienenbaugruppe (16) nach einem der vorstehenden Ansprüche,
**dadurch gekennzeichnet,**
**dass** das Dämpfungselement (32) aus einem Polymermaterial wie beispielsweise Polyurethan gefertigt ist, insbesondere aus einem geschäumten Polymermaterial.

11. Öffnungsbegrenzer (20) mit einer Führungsschienenbaugruppe (16) gemäß einem der vorstehenden Ansprüche, wobei mit dem Schlitten (26) ein erstes Ende eines Begrenzungsarms (24) gelenkig verbunden ist, dessen zweites Ende mit einem Flügel (12) eines Fensters, einer Tür oder dergleichen oder einem Blendrahmen (14) gelenkig verbindbar ist.

12. Flügelanordnung mit einem Flügel (12) eines Fensters, einer Tür oder dergleichen und einem Blendrahmen, bezüglich dessen der Flügel (12) verschwenkbar ist, und einem Öffnungsbegrenzer (20) gemäß Anspruch 11, wobei die Führungsschiene (22) der Führungsschienenbaugruppe (16) in einer Beschlagnut des Flügels (12) oder des Blendrahmens angeordnet ist, wobei das zweite Ende des Begrenzungsarms (24) mit jenem Teil der Flügelanordnung gelenkig verbunden ist, an dem die Führungsschiene (22) nicht angeordnet ist.

## Claims

1. A guide rail assembly (16) for an opening restrictor (20) for a leaf of a window, a door or the like, comprising:
a guide rail (22) in which a carriage (26) of the guide rail assembly (16) is arranged, said carriage (26) being couplable in an articulated manner to a restrictor arm (24) and being displaceably guided by the guide rail (22) between a first position, which corresponds to a closed position of the leaf (12), and a second position which corresponds to an open position of the leaf (12);
an end abutment (28) which prevents a displacement of the carriage (26) beyond the end abutment (28); and
a reversibly deformable damping unit (30) between the end abutment (28) and the carriage (26),
wherein the damping unit (30) comprises a reversibly deformable damping element (32) and at least one holding element (34) which is captively connected to the guide rail (22) and by which the damping element (32) is captively held in the guide rail,
**characterized in that**
the damping element (32) has a first and a second end between which it extends in the longitudinal direction of the guide rail (22), with the damping unit (30) having the at least one holding element (34), which is connected to the damping element (32), between the two ends of the damping element (32), preferably approximately at the center of said damping element (32).

2. A guide rail assembly (16) in accordance with claim 1,
**characterized in that**
the at least one holding element (34) is displaceably guided in the guide rail (22).

3. A guide rail assembly (16) in accordance with one of the preceding claims,
**characterized in that**
the damping unit (30) has, at both sides of the center between the two ends of the damping element (32), preferably in the vicinity of the two ends of said damping element (32), a respective one of the holding elements (34) connected to the damping element (32).

4. A guide rail assembly (16) in accordance with any one of the preceding claims,
**characterized in that**
the guide rail (22), viewed in cross-section, substantially has the shape of a C profile comprising two freely projecting flanges (36), with the free ends of these flanges (36) defining a slot (38) extending in the longitudinal direction of the guide rail (22), with the at least one holding element (34) being captively held in an inner space (4) of the guide rail (22) by the two flanges (36).

5. A guide rail assembly (16) in accordance with claim 4,
**characterized in that**
the at least one holding element (34), viewed in cross-section, has a substantially U-shaped connection section (42) whose outer contour substantially corresponds to the inner contour of the guide rail (22) in order to be guided by the latter, with the two flanges (36) of the guide rail (22) engaging behind the connection section, and
with provision preferably being made that the two flanges (36) engage into corresponding receiving grooves (44) which are formed at the holding element (34).

6. A guide rail assembly (16) in accordance with one of the claims 4 or 5,
**characterized in that**
the at least one holding element (34) has a guide section (46) which extends outwardly through the slot (38) of the guide rail (22) and whose width substantially corresponds to the width of the slot (38),
with provision preferably being made that the guide section (46) engages behind the two flanges of the guide rail (22).

7. A guide rail assembly (16) in accordance with claim 6,
**characterized in that**
each of the flanges (36) has an outer surface (48) which is inclined such that the flange (36) tapers in the direction of its free end, with the section of the guide section (46) with which said guide section (46) engages behind the respective flange (36) having a guide surface (54) extending in parallel with the outer surface (48) of the respective flange (36).

8. A guide rail assembly (16) in accordance with any one of the preceding claims,
**characterized in that**
the damping element (32) has, for each holding element (34), an indented section (50) which is fitted into the holding element (34).

9. A guide rail assembly (16) in accordance with any one of the preceding claims,
**characterized in that**
the damping element (32) is produced from an elastic plastic material, with the holding element (34) being produced from a plastic material which is stiffer than the plastic material of the damping element (32).

10. A guide rail assembly (16) in accordance with any one of the preceding claims,
**characterized in that**
the damping element (32) is produced from a polymer material such as polyurethane, in particular from a foamed polymer material.

11. An opening restrictor (20) comprising a guide rail assembly (16) in accordance with any one of the preceding claims, wherein a first end of a restrictor arm (24) is connected in an articulated manner to the carriage (26), the second end of said restrictor arm (24) being connectable in an articulated manner to a leaf (12) of a window, a door or the like or to a frame (14).

12. A leaf arrangement comprising a leaf (12) of a window, a door or the like and a frame, with respect to which the leaf (12) is pivotable, and an opening restrictor (20) in accordance with claim 11, wherein the guide rail (22) of the guide rail assembly (16) is arranged in a fitting groove of the leaf (12) or of the frame, with the second end of the restrictor arm (24) being connected in an articulated manner to that part of the leaf arrangement at which the guide rail (22) is not arranged.

## Revendications

1. Ensemble de rail de guidage (16) pour un limiteur d'ouverture (20) destiné à un battant (12) d'une fenêtre, d'une porte ou similaire, comprenant :
un rail de guidage (22) dans lequel est disposé un chariot (26) de l'ensemble de rail de guidage (16), qui peut être couplé en articulation à un bras de limitation (24) et qui est guidé par le rail de guidage (22) de manière à pouvoir être déplacé en translation entre une première position, qui correspond à une position fermée du battant (12), et une deuxième position, qui correspond à une position ouverte du battant (12),
une butée de fin de course (28) qui empêche une translation du chariot (26) au-delà de la butée de fin de course (28), et
une unité d'amortissement (30) déformable de manière réversible entre la butée de fin de course (28) et le chariot (26) ;
l'unité d'amortissement (30) comprenant un élément d'amortissement (32) déformable de manière réversible et au moins un élément de retenue (34) relié de manière imperdable au rail de guidage (22), par lequel l'élément d'amortissement (32) est maintenu de manière imperdable dans le rail de guidage,
**caractérisé en ce que**
l'élément d'amortissement (32) présente une première et une deuxième extrémité entre lesquelles il s'étend dans la direction longitudinale du rail de guidage (22), l'unité d'amortissement (30) présentant, entre les deux extrémités de l'élément d'amortissement (32), de préférence à peu près au milieu de celui-ci, ledit au moins un élément de retenue (34) relié à l'élément d'amortissement (32).

2. Ensemble de rail de guidage (16) selon la revendication 1,
**caractérisé en ce que**
ledit au moins un élément de retenue (34) est guidé de façon mobile en translation dans le rail de guidage (22).

3. Ensemble de rail de guidage (16) selon la revendication 1 ou 2,
**caractérisé en ce que**
l'unité d'amortissement (30) présente de part et d'autre du milieu entre les deux extrémités de l'élément d'amortissement (32), de préférence à proximité des deux extrémités de celui-ci, respectivement l'un des éléments de retenue (34) reliés à l'élément d'amortissement (32).

4. Ensemble de rail de guidage (16) selon l'une des revendications précédentes,
**caractérisé en ce que**
le rail de guidage (22), vu en coupe transversale, présente sensiblement la forme d'un profilé en C ayant deux brides (36) librement en porte-à-faux, les extrémités libres de ces brides (36) définissant une fente (38) qui s'étend dans la direction longitudinale du rail de guidage (22), ledit au moins un élément de retenue (34) étant retenu de manière imperdable dans un espace intérieur (4) du rail de guidage (22) par les deux brides (36).

5. Ensemble de rail de guidage (16) selon la revendication 4,
**caractérisé en ce que**
ledit au moins un élément de retenue (34) présente, vu en coupe transversale, une portion de liaison (42) sensiblement en forme de U, dont le contour extérieur correspond sensiblement au contour intérieur du rail de guidage (22), afin d'être guidée par celui-ci, les deux brides (36) du rail de guidage (22) engageant par l'arrière la portion de liaison, et
de préférence, il est prévu que les deux brides (36) s'engagent dans des rainures de réception (44) correspondantes, qui sont formées sur l'élément de retenue (34).

6. Ensemble de rail de guidage (16) selon l'une des revendications 4 ou 5,
**caractérisé en ce que**
ledit au moins un élément de retenue (34) présente une portion de guidage (46) qui s'étend vers l'extérieur à travers la fente (38) du rail de guidage (22) et dont la largeur correspond sensiblement à la largeur de la fente (38), de préférence, il est prévu que la portion de guidage (46) engage par l'arrière les deux brides du rail de guidage (22).

7. Ensemble de rail de guidage (16) selon la revendication 6,
**caractérisé en ce que**
chacune des brides (36) présente une surface extérieure (48) qui est inclinée de telle sorte que la bride (36) se rétrécit en direction de son extrémité libre, et la partie de la portion de guidage (46) par laquelle celle-ci engage par l'arrière la bride respective (36) présente une surface de guidage (54) s'étendant parallèlement à la surface extérieure (48) de la bride respective (36).

8. Ensemble de rail de guidage (16) selon l'une des revendications précédentes,
**caractérisé en ce que**
l'élément d'amortissement (32) présente, pour chaque élément de retenue (34), une portion encastrée (50) qui est ajustée vis-à-vis de l'élément de retenue (34).

9. Ensemble de rail de guidage (16) selon l'une des revendications précédentes,
**caractérisé en ce que**
l'élément d'amortissement (32) est fabriqué en une matière plastique élastique, l'élément de retenue (34) étant fabriqué en une matière plastique qui est plus rigide que la matière plastique de l'élément d'amortissement (32).

10. Ensemble de rail de guidage (16) selon l'une des revendications précédentes,
**caractérisé en ce que**
l'élément d'amortissement (32) est fabriqué en un matériau polymère tel que le polyuréthane, en particulier en un matériau polymère expansé.

11. Limiteur d'ouverture (20) comprenant un ensemble de rail de guidage (16) selon l'une des revendications précédentes,
dans lequel une première extrémité d'un bras de limitation (24) est reliée en articulation au chariot (26), dont la deuxième extrémité peut être reliée en articulation à un battant (12) d'une fenêtre, d'une porte ou similaire ou à un cadre dormant (14).

12. Ensemble de battant comprenant un battant (12) d'une fenêtre, d'une porte ou similaire et un cadre dormant par rapport auquel le battant (12) peut pivoter, et un limiteur d'ouverture (20) selon la revendication 11,
dans lequel le rail de guidage (22) de l'ensemble de rail de guidage (16) est disposé dans une rainure de ferrure du battant (12) ou du cadre dormant, la deuxième extrémité du bras de limitation (24) étant reliée en articulation à la partie de l'ensemble de battant sur laquelle le rail de guidage (22) n'est pas disposé.
